# EUROPÄISCHE PATENTSCHRIFT

(11) **EP 2 657 022 B1**
(45) Veröffentlichungstag und Bekanntmachung des Hinweises auf die Patenterteilung: **01.10.2014**
(21) Anmeldenummer: 12165986.6
(22) Anmeldetag: 27.04.2012
(51) Int. Cl.: B41F 33/00, B41K 3/10, B41K 3/12, B41F 13/00, B41F 1/56, B41F 17/00, B41F 3/86

(54) **Nummerierwerk**
Numbering machine
Mécanisme de numérotage

(43) Veröffentlichungstag der Anmeldung: 30.10.2013
(62) Teilanmeldung aus: 13186576.8
(73) Patentinhaber: Paul Leibinger GmbH & Co. KG Nummerier- und Markierungssysteme, 78532 Tuttlingen (DE)
(72) Erfinder: Waizenegger, Dietmar, 78570 Mühlheim-Stetten (DE)
(74) Vertreter: Patentanwälte Westphal, Mussgnug & Partner

(56) Entgegenhaltungen:
- EP-A1- 1 389 524
- WO-A1-2008/052514
- US-A- 4 539 906

## Beschreibung

Die Erfindung betrifft ein Nummerierwerk mit den Merkmalen des Oberbegriffs des Patentanspruchs 1.

Derartige Nummerierwerke finden dann Anwendung, wenn fortlaufende oder zufällig bestimmte Seriennummern auf ein gedrucktes Objekt, insbesondere ein Dokument aufgebracht werden sollen, beispielsweise beim Druck von Scheckvordrucken, Geldscheinen oder Ausweispapieren. Ein typisches Beispiel für ein derartiges Nummerierwerk ist die Leibinger PC LEN Einrichtung , die beispielsweise in Druckmaschinen vom Typ Heidelberg GTOZ-NN-52 zum Drucken von Schecks Verwendung findet. Informationen zu diesen Vorrichtungen sind z.B. dem Prospekt "High Security Numbering" der Firma Leibinger zu entnehmen.

Das genannte Nummerierwerk hat ein Gehäuse mit einer zur Wartung, Reinigung oder zum Austausch mit einem anderen Zeichensatz herausnehmbar in dem Gehäuse angeordnete Räderachse, auf der mehrere Ziffernräder drehbar angeordnet sind. Es wird angemerkt, dass die Bezeichnung "Ziffernrad" stellt im Sinne dieser Patentschrift keine Beschränkung auf Ziffern dar, der Begriff wird vielmehr synonym zur Bezeichnung "Typenrad" verwendet. Die einfache Herausnehmbarkeit der Räderachse ist wichtig, um die nach dem Druckprozess notwendige Reinigung und Wartungsarbeiten durchführen zu können.

Bei modernen Nummerierwerken sind die Ziffernräder in der Regel jeweils einzeln verstellbar und mindestens ein Ziffernrad ist über ein dem Ziffernrad zugeordnetes Zahnrad antreibbar. Das Nummerierwerk besitzt für jedes mit einer Antriebseinheit verbundene Ziffernrad eine Antriebswelle mit einem mit der Antriebswelle verbundenen Antriebsritzel, so dass eine schnelle Einstellung einer gewünschten Zeichenkombination gewährleistet ist. In den meisten Fällen sind zumindest einige dieser Antriebswellen mit einem -gegebenenfalls unter Zwischenschaltung eines Getriebe- zugeordneten Motor versehen und durch eine Steuerelektronik für die Motoren ansteuerbar. Daraus ergeben sich jedoch Quellen für weiteren Wartungs- und Reparaturbedarf, beispielsweise wenn ein Motor ausfällt, ein elektrischer Kontakt zu einem Motor sich löst oder ein zur Steuerelektronik gehörendes elektronisches Bauteil ausfällt.

Beim üblichen Einsatz derartiger Nummerierwerke sind oftmals eine Mehrzahl von Nummerierwerken auf einer Welle einer Druckmaschine angeordnet, damit ein schneller und kontinuierlicher Druckprozess möglich wird. Das bringt mit sich, dass der zeitweilige Ausfall eines Nummerierwerks die gesamte Druckmaschine beeinträchtigen kann. Es ist somit erstrebenswert, dass der Verwender des Nummerierwerks eine auftretende Störung nach Möglichkeit schnell und vor Ort beheben kann und insbesondere auf einfache Art und Weise einen Motor nebst zugehöriger Verkabelung austauschen kann.

In der Praxis ergeben sich dabei mit bekannten Nummerierwerken, wie sie z.B. aus der EP 2 032 364 B1 bekannt sind, Probleme. Es zeigt sich, dass insbesondere bei sehr kompakten Nummerierwerken, mit denen auch Ziffernfolgen auf gedrängte kleine Formate aufgebracht werden können, ein Zerlegen und ordnungsgemäßes Zusammensetzen des Nummerierwerks oftmals nur von Experten bei der jeweiligen Herstellerfirma des Nummerierwerks mit der erforderlichen Präzision, die eine relative Positionierung der Teile zueinander mit Toleranzen von weniger als einem Zehntel mm erfordert, geleistet werden kann.

Die Aufgabe der Erfindung liegt darin, ein leicht zu wartendes Nummerierwerk, das nicht nur eine einfache Reinigung und Wartung der Räderachse mit Ziffernradsatz erlaubt, sondern auch die einfache Behebung von Störungen an der Antriebseinheit ermöglicht, bereitzustellen, das darüber hinaus auch eine schnelle Einstellung der zu druckenden Zeichenkombination ermöglicht.

Diese Aufgabe wird durch ein Nummerierwerk mit den Merkmalen des Anspruchs 1, ein Gehäuse für ein solches Nummerierwerk mit den Merkmalen des Anspruchs 16 und ein Antriebsmodul für ein solches Nummerierwerk mit den Merkmalen des Anspruchs 17 gelöst. Vorteilhafte Ausgestaltungen der Erfindung sind Gegenstand der Unteransprüche.

Das erfindungsgemäße Nummerierwerk umfasst ein Gehäuse, und eine zumindest abschnittsweise in dem Gehäuse angeordnete Nummeriereinheit. Dabei weist die Nummeriereinheit eine Räderachse, auf der mehrere jeweils einzeln verstellbare Ziffernräder drehbar angeordnet sind, wobei mindestens eines der Ziffernräder über ein dem Ziffernrad zugeordnetes Zahnrad antreibbar ist, auf.

Ferner umfasst das erfindungsgemäße Nummerierwerk ein Antriebsmodul auf, wobei das Antriebsmodul einen Träger und für zumindest eines der über ein Zahnrad antreibbaren Ziffernräder Antriebseinheiten aufweist.

Die Antriebseinheiten haben dabei jeweils eine Antriebswelle, ein auf der Antriebswelle angeordnetes Antriebsritzel zum Antreiben des Zahnrads und einen Motor, der direkt oder über ein Vorschaltgetriebe mit der Antriebswelle verbunden ist, so dass die Antriebswelle durch den Motor in Rotation versetzbar ist. Rein vorsorglich wird darauf hingewiesen, dass das Antriebsritzel auch dann, wenn es das Zahnrad über ein Zwischengetriebe antreibt, zum Antreiben des Zahnrads geeignet ist und verwendet wird.

Ferner ist zu beachten, dass diese Formulierung auch die Fälle einschließt, bei denen die Antriebswelle von der Welle des Motors oder von der Ausgangswelle des Vorschaltgetriebes gebildet wird.

In diesem Zusammenhang sei angemerkt, dass diese Beschreibung zwischen den Begriffen "Zwischengetriebe" und "Vorschaltgetriebe" unterscheidet. Dabei wird unter einem "Vorschaltgetriebe" ein Getriebe verstanden, das so ausgeführt ist, dass seine Ausgangswelle eine Verlängerung der Welle des das Getriebe antreibenden Motors darstellt, so dass Ausgangswelle und Antriebswelle um dieselbe Drehachse rotieren, während Getriebe, bei denen die Drehachsen von Ausgangswelle und Antriebswelle einen Versatz zueinander aufweisen als Zwischengetriebe bezeichnet werden.

Noch weiter umfasst das erfindungsgemäße Nummerierwerk eine Steuerelektronik zur Ansteuerung der Motoren.

Erfindungswesentlich ist, dass das Gehäuse ein Gehäuseteil aufweist, in dem einerseits die Nummeriereinheit an beiden Enden der Räderachse und andererseits das Antriebsmodul derart gelagert -d.h. derart mit dafür vorgesehenen Abschnitten der Nummeriereinheit bzw. des Antriebsmoduls in Lager aufgenommensind, dass ihre relative Position zueinander fest vorgegeben ist. Ferner ist erfindungswesentlich, dass die Nummeriereinheit und das Antriebsmodul zumindest dann, wenn eine Fixiereinrichtung -beispielsweise eine Schraube oder ein Sperrriegel, die das Herausfallen des jeweiligen Teils bei Verwendung des Nummerierwerks in einer Druckmaschine während des Betriebs verhindern- gelöst ist, als komplette Baugruppe entnehmbar sind.

Durch Zusammenfassung nicht nur der Ziffernräder zur Nummeriereinheit, sondern auch der Bauteile der Antriebseinheiten in einem Antriebsmodul, die jeweils als Baugruppe aus den Nummerierwerk entfernbar sind, bei gleichzeitiger Bereitstellung eines einzigen Gehäuseteils, an dem sowohl die Nummeriereinheit als auch das Antriebsmodul gelagert sind, wird die Wartung des Nummerierwerks entscheidend vereinfacht. Der modulare, wenige Baugruppen umfassende Aufbau stellt sicher, dass nur wenige Bauteile gleichzeitig positioniert werden müssen. Zudem ist durch die gemeinsame Lagerung dieser Baugruppen in einem einzigen Gehäuseteil die präzise und reproduzierbare Positionierung von Nummeriereinheit und Antriebsmodul zueinander, welche für einen stabilen und zuverlässigen Betrieb des Nummerierwerks unabdingbar ist, auch beim Zusammenbau des Nummerierwerks durch weniger erfahrene Kräfte sichergestellt.

In einer Weiterentwicklung der Erfindung sind die Nummeriereinheit und das Antriebsmodul derart entnehmbar gelagert sind, dass die Richtung, in die die Nummeriereinheit entnommen werden kann und die Richtung, in die das Antriebsmodul entnommmen werden kann, gleich sind. Insbesondere dann, wenn diese Richtung diejenige ist, in die die das jeweils zu druckende Serienkennzeichen bildenden Lettern der Ziffernräder der Nummeriereinheit zeigen, kann durch diese Maßnahme ermöglicht werden, dass das Zerlegen des Nummerierwerks in seine Baugruppen auf engem Raum möglich ist. Darüber hinaus kann durch die letztgenannte Ausgestaltung vermieden werden, dass das gesamte Nummerierwerk von der Druckmaschine abgebaut werden muss, weil dann einfach die Nummeriereinheit und das Antriebsmodul in radialer Richtung bezogen auf den Druckzylinder der Druckmaschine entfernt werden können.

Als vorteilhaft hat es sich insbesondere erwiesen, wenn die Steuerelektronik so mit dem Träger des Antriebsmoduls verbunden ist, dass die Antriebseinheiten mit Träger und Steuerelektronik gemeinsam als Baugruppe entnehmbar sind. Dies vereinfacht Wartungsarbeiten insbesondere deshalb weiter, weil dann die Kabelverbindung zwischen den Motoren der Antriebseinheiten und der sie ansteuernden Steuerelektronik nicht innerhalb des Gehäuses durchgeführt werden muss, wo sie durch sehr beengte Platzverhältnisse erschwert wird, sondern außerhalb des Gehäuses erfolgen kann.

In der Praxis hat es sich gezeigt, dass die Steuerelektronik eine erhebliche Komplexität aufweist, was dazu führt, dass deren schaltungstechnische Realisierung als eine bestückte Leiterplatte zu einer nicht erwünschten Erhöhung des Bauraumerfordernisses führen kann. Dies gilt insbesondere für Anordnungen, bei denen mindestens ein Leiterplattenabschnitt der Steuerelektronik unterhalb der Antriebseinheiten angeordnet ist.

Um etwaigen Unklarheiten insbesondere im Hinblick auf die Bedeutung der Begriffe "oben" und "unten" vorzubeugen wird darauf hingewiesen, dass definitionsgemäß die Oberseite eines Nummerierwerks diejenige Seite ist, an der die Lettern der Ziffernräder frei liegen. Entsprechend konventionellen Definitionen ist die Unterseite des Nummerierwerks die der Oberseite des Nummerierwerks gegenüberliegende Seite, also die Seite, mit der das Nummerierwerk bei bestimmungsgemäßer Verwendung an der Nummerierwelle einer Druckmaschine angeordnet ist. Als Querrichtung des Nummerierwerks wird die Richtung definiert, in der die Räderachse der Nummerierachse verläuft; die Längsrichtung ist die Richtung, die auf Querrichtung und der direkten Verbindung von Oberseite und Unterseite des Nummerierwerks senkrecht steht. Es wird darauf hingewiesen, dass diese auf die Geometrie des Nummerierwerks bezogenen Definitionen abstellende Definition dazu führt, dass die Quer-richtung von auf der Nummerierwelle der Druckmaschine angeordneten vertikal druckenden Nummerierwerken in einer anderen Richtung verläuft als die Querrichtung von auf der Nummerierwelle der Druckmaschine angeordneten horizontal druckenden Nummerierwerken.

Diese Bauraumproblematik kann nachhaltig entschärft werden, wenn die Steuerelektronik auf mindestens zwei bestückte Leiterplatten aufgeteilt ist, die mit einem Kabel miteinander verbunden sind. Allerdings sollte dann auch dass das Gehäuseteil, in dem Nummeriereinheit und das Antriebsmodul gelagert sind, eine Ausnehmung zur Aufnahme dieses Kabels aufweisen, da andernfalls die Ausrichtung des Antriebsmoduls relativ zur Nummeriereinheit bei ungünstiger Lage des Kabels so beeinflusst werden kann, dass die notwendige Präzision und Reproduzierbarkeit der Justage gefährdet ist.

Eine weitere Schwierigkeit beim Zusammenbau bekannter Nummerierwerke besteht darin, dass für die Kabel, welche eine notwendige elektrische Verbindung zwischen den Motoren einerseits und der Steuerelektronik andererseits darstellen, keine definierte Führung vorhanden ist. Dieses Problem kann dadurch entschärft werden, dass Kabel, welche die Motoren mit der Steuerelektronik verbinden, zumindest abschnittsweise durch einen Spalt zwischen einer Seitenfläche des Trägers des Antriebsmoduls und einer dem Träger des Antriebsmoduls zugewandten Fläche des Gehäuseteils, in dem Nummeriereinheit und das Antriebsmodul gelagert sind, geführt sind. Der Vollständigkeit halber wird darauf hingewiesen, dass dies voraussetzt, dass das Antriebsmodul auch ohne Einbeziehung der in Rede stehenden Seitenfläche unverrückbar gelagert ist.

Es hat sich gezeigt, dass das Zusammensetzen des Nummerierwerks nach einem Wartungsprozess wesentlich vereinfacht wird, wenn alle Antriebseinheiten an einem einzigen Träger angeordnet sind, wobei allerdings ausdrücklich darauf hingewiesen wird, dass auch ein Träger mit einem abklappbaren Teil, an dem ein oder mehrere Antriebseinheiten angeordnet sind, als ein einziger Träger angesehen wird. Dies ist darauf zurückzuführen, dass dann lediglich zwei Baugruppen relativ zueinander justiert werden müssen.

Gemäß einer besonders bevorzugten Weiterbildung der Erfindung ist es vorteilhaft, wenn der Träger auf seiner der Nummeriereinheit zugewandten Oberfläche für jede Antriebseinheit eine Ausnehmung aufweist, in der Antriebswelle, Antriebsritzel und zumindest ein Abschnitt des Motors angeordnet sind, wobei sich die Ausnehmung mit Ausnahme von Stellen, an denen eine Halterung für die Antriebseinheit vorgesehen ist, über die gesamte Ausdehnung des Trägers in Erstreckungsrichtung der Räderachse erstreckt, wobei die Oberfläche jeder Ausnehmung die Form eines Segments eines Mantels eines Zylinders hat, dessen Achse mit der Drehachse der Antriebswelle zusammenfällt und dessen Radius an den Radius des Antriebsritzels angepasst ist, und wobei die einzelnen Ausnehmungen so angeordnet sind, dass die Achsen der ihre Oberfläche definierenden Zylinder und damit auch die Drehachsen der Antriebswellen so angeordnet sind, dass sie auf einem Kreissegment liegen. Diese Form des Trägers führt bei Nummerierwerken, bei denen ein Antrieb von Ziffernrädern zugeordneten Zahnrädern ohne Zwischengetriebe erfolgen soll, bei denen also ein sich um eine mit der der Motordrehachse zusammenfallende Achse drehendes Antriebsritzel direkt in das Zahnrad eingreift, zu einer besonders kompakten Anordnung der Antriebseinheiten, die zudem kostengünstig zerspanend herstellbar ist.

Weiterhin hat sich als förderlich für eine einfache Wartung des Nummerierwerks erwiesen, wenn die Antriebsritzel direkt in die von ihnen angetriebenen Zahnräder der Nummeriereinheit eingreifen und in Erstreckungsrichtung der Räderachse der Nummeriereinheit versetzt zueinander angeordnet sind. Es hat sich gezeigt, dass die Verwendung eines Zwischengetriebes einen weiteren Freiheitsgrad mit sich bringt, der Justierung erfordert, um ein reibungsarmes und verlustfreies Ineinandergreifen der Zahnräder zu gewährleisten und somit die Wartung verkompliziert.

In einer Weiterbildung dieser Ausgestaltung ist zusätzlich vorgesehen, dass unterschiedlichen Zahnrädern zugeordnete Motoren in Erstreckungsrichtung der Antriebswelle unterschiedlich weit über den Träger hinausragen. Dies ermöglicht die zueinander versetzte Anordnung der Antriebsritzel trotz Verwendung von Exemplaren einer genormten Antriebseinheitbaugruppe für alle Antriebseinheiten, was nicht nur zu einer preisgünstigen Fertigung beiträgt, sondern auch das Risiko einer nicht hinreichend präzisen Justage weiter reduziert.

Einem durch die vorstehend beschriebene Maßnahme hervorgerufenen Anwachsen des Bauraumerfordernisses kann zumindest teilweise dadurch entgegengewirkt werden, dass im Gehäuse Ausnehmungen zur Aufnahme von über den Träger hinausragenden Abschnitten der Motoren angeordnet sind.

Ferner hat es sich als vorteilhaft erwiesen, wenn auf demselben Träger angeordnete Gruppen von Antriebseinheiten um 180° verdreht zueinander angeordnet sind. Dies bringt zwei Vorteile mit sich:

Einerseits zeigen bei dieser Anordnung nicht mehr die Anschlüsse für die Verbindungskabel zur Steuerelektronik bei allen Motoren in dieselbe Richtung, was die Übersichtlichkeit beim Anschluss der Motoren erhöht und eine geordnete Kabelführung erleichtert, was einem "Kabelwust" vorbeugt. Dieser Effekt ist besonders ausgeprägt, wenn eine Bauform mit zweiteiliger Steuerelektronik, wie sie bereits weiter oben beschrieben wurde, gewählt wird, da dann eine Zuordnung der Verbindungskabel der Motoren von allen Antriebseinheiten, die in derselben Orientierung angeordnet ist zu jeweils demselben Teil der Steuerelektronik möglich ist, was die Kabelführung weiter vereinfacht.

Andererseits sind Baugruppen von zueinander um 180° verdreht angeordneten Antriebseinheiten deswegen besonders zweckmäßig, weil die den Bauraumbedarf dramatisch steigernde Notwendigkeit eines großen Versatzes zwischen Antriebseinheiten, die an den entgegengesetzten Enden der Räderachse angeordnete Zahnräder antreiben, dadurch umgangen wird, dass die entsprechenden Antriebseinheiten in umgekehrter Orientierung angeordnet sind.

Besonders bevorzugt ist es, wenn das Gehäuseteil, in dem die Nummeriereinheit an beiden Enden der Räderachse und das Antriebsmodul gelagert sind, den Boden des Gehäuses und zumindest zwei Abschnitte von einander gegenüberliegenden Seitenwänden des Gehäuses umfasst.

Gemäß einer vorteilhaften Weiterbildung eines so ausgeführten Gehäuseteils weist der Abschnitt des Gehäuseteils, der den Boden des Gehäuses bildet, eine Ausnehmung zur Lagerung der Antriebseinheit durch Aufnahme des Trägers auf. Eine derartige Lagerung des Antriebsmoduls im Boden des Gehäuseteils erlaubt es, dass trotz präziser Positionierung und Lagerung des Antriebsmoduls zwischen den Abschnitten von einander gegenüberliegenden Seitenwänden des Gehäuses und den Seitenflächen des Antriebsmoduls ein Abstand bleibt, der zur Kabelführung oder zur Aufnahme eines den Träger des Antriebsmoduls überragenden Motors genutzt werden kann.

Eine noch weiter spezialisierte Ausführungsform der Erfindung sieht vor, dass die Form der Ausnehmung derart an die Form des in die Ausnehmung zur Lagerung aufzunehmenden Abschnitts des Trägers angepasst ist, dass durch unmittelbaren Kontakt zwischen seitlicher Wandung der Ausnehmung und Träger in einigen Abschnitten des Trägers eine Vorpositionierung, insbesondere im Sinne einer Einführhilfe, oder eine exakte Positionierung des Trägers gewährleistet ist, während in anderen Abschnitten des Trägers ein Spalt zwischen Träger und seitlicher Wandung der Ausnehmung zur Aufnahme mindestens eines Verbindungskabels zwischen einem Motor und der Steuerelektronik besteht. Auf diese Weise wird der im Gehäuseinneren verfügbare Platz insbesondere für die Kabelführung vergrößert.

Sofern die Wandflächen nur zur Vorpositionierung des Trägers im Gehäuseteil dienen, hat es sich als zweckmäßig erwiesen, die exakte Positionierung durch die Verwendung von Positionsstiften herbeizuführen.

Eine weitere vorteilhafte Maßnahme, insbesondere dann, wenn die Antriebseinheiten so versetzt auf dem Träger des Antriebsmoduls angeordnet sind, dass zumindest eine von ihnen mit einem Abschnitt seitlich über den Träger hinausragt, besteht darin, dass bei jeder der Seitenwände des Gehäusteils der in Druckrichtung gesehen obere Wandabschnitt jeweils ein vorspringender Bereich ein gerade verlaufender Bereich und ein zurückspringender Bereich vorgesehen ist, wobei der vorspringende Bereiche der einen Seitenwand dem zurückspringenden Bereich der anderen Seitenwand , der gerade verlaufende Bereich der einen Seitenwand dem gerade verlaufenden Bereich der anderen Seitenwand und der zurückspringende Bereich der einen Seitenwand und der vorspringende Bereich der anderen Seitenwand einander gegenüber liegen und geometrisch so aneinander angepasst sind, dass die Außenseiten der Seitenwände von zwei Gehäuseteilen, die in der Praxis zu benachbarten Nummerierwerken gehören, ineinandergreifen können. Dadurch wird es möglich, das Nummerierwerk in dem Sinne kompakter als bisher zu gestalten, dass mehr derartige Nummerierwerke auf einer Nummerierwelle mit gegebenem Radius als bisher angeordnet werden können.

Das erfindungsgemäße Gehäuse für ein solches Nummerierwerk zeichnet sich dadurch aus, dass das Gehäuse ein Gehäuseteil mit Vorrichtungen einerseits zum Lagern einer Nummeriereinheit an beiden Enden von deren Räderachse und andererseits zum Lagern eines Antriebsmoduls umfasst, wobei durch die Anordnung der jeweiligen Vorrichtungen die relative Position der Nummeriereinheit und des Antriebsmoduls des Nummerierwerks zueinander fest vorgegeben ist.

Es wird darauf hingewiesen, dass sämtliche das Gehäuse betreffenden Weiterbildungen des Nummerierwerkes, die vorstehend beschrieben wurden, unmittelbar als Merkmale von Weiterbildungen eines solchen Gehäuses übernommen werden können.

Das erfindungsgemäße Antriebsmodul für ein derartiges Nummerierwerk weist einen Träger und für zumindest einige der über ein Zahnrad antreibbaren Ziffernräder Antriebseinheiten mit einer Antriebswelle, mit einem mit der Antriebswelle verbundenen Antriebsritzel zum Antreiben des Zahnrads und mit einem Motor, der direkt oder über ein Vorschaltgetriebe mit der Antriebswelle verbunden ist, so dass die Antriebswelle durch den Motor in Rotation versetzbar ist auf. Sie zeichnet sich dadurch aus, dass das Antriebsmodul als zumindest dann, wenn eine Fixiereinrichtung gelöst ist, komplett aus einem Nummerierwerk entnehmbare Baugruppe ausgestaltet ist.

Auch hier wird darauf hingewiesen, dass sämtliche das Antriebsmodul betreffenden Weiterbildungen des Nummerierwerkes, die vorstehend beschrieben wurden, unmittelbar als Merkmale von Weiterbildungen eines solchen Gehäuses übernommen werden können.

Die Erfindung wird nachfolgend anhand von Figuren, die ein Ausführungsbeispiel der Erfindung zeigen, näher erläutert. Es zeigen:
- Fig.1:: eine Explosionszeichung eines Ausführungsbeispiels eines Nummerierwerks;
- Fig.2:: eine Schnittzeichnung des Nummerierwerks aus Figur 1, wobei die Schnittebene das Nummerierwerk senkrecht durchsetzt und die Antriebswelle der tiefstliegenden Antriebseinheit in der Schnittebene liegt;
- Fig.3:: einen Blick von schräg oben auf ein Gehäuseteil, des Nummerierwerks aus Figur 1;
- Fig.4:: einen Blick von oben auf das geöffnete Gehäuse mit eingesetztem Antriebsmodul des Nummerierwerks aus Figur 1 bei herausgenommener Nummeriereinheit, und
- Fig.5:: eine Darstellung mehrerer erfindungsgemäßer Nummerierwerke in der Position, wie sie auf einer Druckwelle angeordnet werden.

Gleiche Bauteile gleicher Ausführungsformen der Erfindung werden in allen Figuren mit denselben Bezugszeichen versehen, wenn nichts anderes erwähnt ist. Aus Gründen der Übersichtlichkeit wurden ferner auch nicht alle Exemplare gleicher Bauteile einzeln nummeriert.

Figur 1 zeigt eine Explosionszeichnung eines Nummerierwerks 100 mit den Baugruppen Nummeriereinheit 110, Antriebsmodul 140 und Gehäuse 180.

Die Nummeriereinheit 110 weist eine Räderachse 111, von der in Figur 1 nur eine einen Lagerblock 112 durchsetzende Stirnfläche erkennbar ist, auf, auf der mehrere jeweils einzeln verstellbare Ziffernräder 113 drehbar angeordnet sind. Wie für das in Figur 1 dem Betrachter nächstliegende Ziffernrad 113 erkennbar ist, ist mindestens dieses Ziffernrad 113 über ein ihm zugeordnetes Zahnrad 114 antreibbar.

Der Schnittdarstellung gemäß Figur 2 sind weitere Einblicke in den Aufbau der Nummeriereinheit 110 zu entnehmen. In ihr erkennt man die gesamte Räderachse 111 mit an ihren Enden angeordneten Lagerblöcken 112,115, sämtliche Ziffernräder 113 und die ihnen jeweils zugeordneten Zahnräder 114.

Die Form der Lagerblöcke 112,115 ist passgenau an im Gehäuseteil 181 angeordnete Lageröffnungen 182,183 angepasst, so dass die Nummeriereinheit 110 durch Lagerung im Gehäuseteil 181 exakt und spielfrei positionierbar ist. Die Lagerblöcke 112,115 weisen ferner jeweils Fixiermittel 116,117 in Form von Schrauben auf, die mit in den Lageröffnungen 182,183 vorgesehenen Gewindebohrungen 195,196 zum Eingriff gebracht werden können. Sind die Fixiermittel 116,117 gelöst, so kann die Nummeriereinheit 110 als komplette Baugruppe in der Richtung, in die die das jeweils zu druckende Serienkennzeichen bildenden Lettern der Ziffernräder der Nummeriereinheit zeigen, aus dem Nummerierwerk 100 entnommen werden.

Das in Figur 1 dargestellte Antriebsmodul 140 weist einen Träger 141 mit einem klappbaren Abschnitt 141a, eine aus zwei elektrisch miteinander verbundenen bestückten Leiterplatten 146a, 146b bestehende Steuerelektronik 146 und sieben Antriebseinheiten 143 auf. Jede der Antriebseinheiten 143 besteht aus einem Motor 143a, einem am Motor angeordneten Vorschaltgetriebe 143b und einem an der Antriebsswelle 143c des Vorschaltgetriebes 143b, d.h. dessen Ausgangswelle, angeordneten Antriebsritzel 143d. Wie besonders gut in der Schnittdarstellung der Figur 2 zu erkennen ist, greifen die Antriebsritzel 143d direkt in die Zahnräder 114 ein und können so bei angesteuertem Motor 143a eine Bewegung des Zahnrads 114 und des zugeordneten Ziffernrads 113 bewirken, um einen gewünschten Letter in Druckposition zu bringen.

Wie in der Darstellung gemäß Figur 1 ersichtlich ist, weist der Träger 141 auf seiner der Nummeriereinheit 110 zugewandten Oberfläche für jede Antriebseinheit 143 eine Ausnehmung 144 auf, in der insbesondere die Antriebswelle 143c, Antriebsritzel 143d und zumindest ein Abschnitt des Motors 143a angeordnet sind. In der hier dargestellten Ausführungsform, bei der die Antriebseinheiten 143 auch Vorschaltgetriebe 143b umfassen, liegen diese ebenfalls in der Ausnehmung 144. Aus Figur 1 wird insbesondere deutlich, dass der Begriff "in der Ausnehmung liegen" nicht so zu verstehen ist, dass die Ausnehmung das in ihr liegende Bauteil vollständig umgibt, sondern dass es bereits ausreicht, wenn ein Teilabschnitt des Bauteils in sie eintaucht.

Dabei hat die Oberfläche jeder Ausnehmung 144 die Form eines Segments eines Mantels eines Zylinders, dessen Achse mit der Drehachse der Antriebswelle 143c zusammenfällt oder geringfügig, d.h. im mm- oder sub-mm-Bereich parallel dazu verschoben ist, und dessen Radius an den Radius des Antriebsritzels 143d so angepasst ist, dass dessen Drehung nicht behindert wird, wobei die Bauform umso kompakter wird, je kleiner der realisierte Abstand zwischen Oberfläche der Ausnehmung 144 und den Zähnen des Antriebsritzels 143d ist. Dabei sind die einzelnen Ausnehmungen 144 so angeordnet, dass die Achsen der ihre Oberfläche definierenden Zylinder und damit auch die Drehachsen der Antriebswellen 143d so angeordnet sind, dass sie auf einem Kreissegment eines gedachten Kreises liegen. Selbstverständlich ist diese Formgebung nicht zwingend erforderlich sondern modifizierbar; z.B. wären auch stufenförmige Ausnehmungen denkbar.

Die Ausnehmungen 144 weisen, wie sowohl in Figur 1 als auch in Figur 2 zu erkennen ist, jeweils Halterungen 145 für die Antriebseinheiten 143 auf, mit denen die sich ansonsten über die gesamte Ausdehnung des Trägers 141 in Erstreckungsrichtung der Räderachse 111 erstreckenden Ausnehmungen 144 unterbrochen sind. Konkret sind in diesem Beispiel die Antriebseinheiten 143, wie besonders gut in Figur 2 zu erkennen ist, im Bereich der Antriebswelle 143c, die von der Ausgangswelle des Vorschaltgetriebes 143b gebildet wird, unmittelbar hinter dem Antriebsritzel 143d gehaltert.

Wie besonders gut den Figuren 1 und 4 zu entnehmen ist, sind um den für den Antrieb der unterschiedlichen Ziffernräder 113 über die entsprechenden Zahnräder 114 der Nummeriereinheit 110 zu realisieren, die Halterungen 145 versetzt zueinander angeordnet und die Antriebseinheiten 143 in zwei Gruppen aufgeteilt. Die beiden Gruppen sind um 180° verdreht zueinander angeordnet, so dass die motorseitigen Enden der Antriebseinheiten 143 der ersten Gruppe und die antriebsritzelseitigen Enden der Antriebseinheiten 143 der zweiten Gruppe dem Betrachter zugewandt sind.

Wie ebenfalls der Figur 1 zu entnehmen ist, ist die aus zwei bestückten Leiterplatten 146a,146b bestehende Steuerelektronik jeweils in Längserstreckung des Trägers 141 an dessen Stirnseiten angeordnet, so dass sie gemeinsam mit diesem und den Antriebseinheiten 143 als eine Baugruppe aus dem Nummerierwerk Antriebseinheiten 143 als eine Baugruppe aus dem Nummerierwerk 100 entnommen werden kann.

Wie in Figur 2 besonders deutlich zu erkennen ist, sind die beiden bestückten Leiterplatten 146a,146b mit einem mehradrigen Kabel 147 miteinander verbunden. Ferner sind auch die Motoren 143a jeweils über ein mehradriges Kabel mit einer der beiden bestückten Leiterplatten 146a,146b verbunden, das aber aus Gründen der Übersichtlichkeit nicht dargestellt ist.

Der Träger 141 weist darüber hinaus eine Gewindebohrung 153 und eine Positionieröffnung 154 auf, die der Positionierung und Fixierung des Trägers 141 am Gehäuseteil 181 mit einem Fixiermittel, insbesondere mit einer in das oder durch das Gehäuseteil 181 eingeschraubten Schraube 155 dienen.

Wie in Figur 1 zu erkennen ist, weist das Gehäuse 180 ein Gehäuseteil 181 auf, das den Boden 181a und zwei einander gegenüberliegende Seitenwände 181b,181c des Gehäuses 180 umfasst. Das Gehäuseteil 181 ist darüber hinaus auch in Figur 4 noch einmal einzeln, betrachtet aus einer anderen Perspektive dargestellt.

Im Gehäuseteil 181 sind, wie bereits oben erwähnt, Lageröffnungen 182,183 angeordnet, an denen die Enden der Räderachse 111 der Nummeriereinheit 110 über die Lagerblöcke 112, 115 gelagert sind. Ferner ist, wie besonders gut an der Schnittdarstellung der Figur 2 sowie der Darstellung gemäß Figur 3 zu sehen ist, im Bodenabschnitt 181c des Gehäuseteils 181a eine Ausnehmung 184 angeordnet, in der ein Abschnitt des Trägers 141 spielfrei gelagert ist. Auf diese Weise sind in dem Gehäuseteil 181 einerseits die Nummeriereinheit 110 an beiden Enden der Räderachse und andererseits das Antriebsmodul 140 derart gelagert, dass ihre relative Position zueinander fest vorgegeben ist.

Besondere Beachtung ist in Figur 2 den Seitenflächen 185, 186 der Ausnehmung 184 und den korrespondierenden Seitenflächen 150,149 des Abschnitts des Trägers 141, der in der Ausnehmung 184 angeordnet ist, zu schenken. Die Seitenflächen 185,186 weisen zueinander entgegengesetzte Schrägen auf, so dass sich die Ausnehmung 184 in Richtung auf die Nummeriereinheit 110 hin erweitert. Während der Abschnitt 150a der zur Seitenfläche 185 der Ausnehmung 184 korrespondierenden Seitenfläche 150 des Trägers 141 im Bereich der Schnittfläche an diesen Verlauf angepasst ist, steht der Abschnitt 149a der Seitenfläche 149 des Trägers 141 an dieser Stelle senkrecht zum Bodenabschnitt 181c, so dass ein Spalt 187 zwischen zwischen Träger 141 und der Seitenfläche 186 der Ausnehmung 184 besteht. Dies schafft Raum für die Führung der nicht dargestellten Kabel zwischen Motoren 143a der ersten Gruppe von Antriebseinheiten und bestückter Leiterplatte 146a.

Die Seitenfläche 149 des Trägers 141 ist diese in einem zweiten Abschnitt 149b an den Verlauf der Seitenfläche 186 der Ausnehmung 184 angepasst, so dass diese beim Einsetzen des Antriebsmoduls 140 in das Gehäuseteil 181 zumindest eine Einführhilfe bieten. Grundsätzlich wäre durch eine passgenaue Ausführung der aneinander angepassten Flächen auf diese Weise möglich, ein Verkippen des Trägers 141 zu vermeiden, im hier dargestellten Ausführungsbeispiel wird dies, wie besonders gut in Figur 3 zu erkennen ist, jedoch durch das Vorsehen von Positionierstiften 202,203, die in Bohrungen auf der Unterseite des Trägers 141 eingreifen, erreicht.

Dafür steht im Bereich des Abschnitts 149b auf der diesem gegenüberliegenden Seite des Trägers 141 ein Abschnitt 150b der Seitenfläche 150 senkrecht zum Bodenabschnitt 181c, statt dort dem Verlauf der Seitenfläche 185 zu folgen, so dass dort ein nicht dargestellter Spalt besteht, der Raum für die Führung der in Figur 2 nicht dargestellten Kabel 148 zwischen Motoren 143a der zweiten Gruppe von Antriebseinheiten und bestückter Leiterplatte 146b schafft.

Im Boden der Ausnehmung 184 ist eine weitere Ausnehmung 198 zur Aufnahme des Kabels 147, welches die beiden bestückten Leiterplatten 146a,146b verbindet, angeordnet.

Wie man besonders gut in Figuren 1 und 3 erkennt, weisen die Seitenwände 181b,181c, die durch das Gehäuseteil 181 gebildet werden, Ausnehmungen 199,197 auf, die zur Aufnahme von in Querrichtung des Nummerierwerks 100 über den Rand des Trägers 141 hinausstehenden Abschnitten von Motoren 143a dienen.

Die beiden nicht durch das Gehäuseteil 181 gebildeten Seitenwände des Gehäuses 180 werden, wie in Figur 1 ersichtlich ist, durch zwei angeschraubte Platten 188,189 gebildet, wobei in der Platte 189 eine Durchbrechung 190 vorgesehen ist, durch welche ein an der bestückten Leiterplatte 146b angeordneter Interface-Stecker 152 der Steuerelektronik zur Versorgung derselben mit Betriebsspannung für die Steuerelektronik und die durch sie kontrollierten Motoren 143a und/oder Kontrolldaten aus dem Gehäuse 180 hinausgeführt wird.

Das Gehäuse wird durch einen um eine Drehachse 191 rotierbaren Deckel 192, der eine Durchbrechung 193, durch die die zu druckende Letternkombination der Nummeriereinheit 110 hindurchragt, wenn der Deckel geschlossen ist, aufweist und der mit Schrauben 194 in seiner geschlossenen Position befestigbar ist, vervollständigt.

Eine weitere Besonderheit der dargestellten Ausführungsform des Nummerierwerks, die eine unabhängige Erfindung darstellt, besteht darin dass, wie insbesondere aus den Figuren 3 und 4 hervorgeht, bei jeder der Seitenwände 181b, 181c des Gehäuses der in Druckrichtung gesehen obere Wandabschnitt jeweils ein vorspringender Bereich 201a,202a, ein gerade verlaufender Bereich 201b,202b und ein zurückspringender Bereich 201c,202c vorgesehen ist. Dabei liegen die Bereiche 201a und 202c, 201b und 202b und 201c und 202 a einander gegenüber und sind geometrisch so aneinander angepasst, dass die Außenseiten der Seitenwände 181b, 181c von zwei Gehäuseteilen 181 ineinandergreifen können, wie es in Figur 5 für drei Nummerierwerke dargestellt ist.

Wie man den Figuren 4 und 5 entnimmt, führt dies zu einer besonders kompakten Bauform der Nummerierwerke und der Möglichkeit, möglichst viele Nummerierwerke 100 auf einer Nummerierwelle mit gegebenem Radius anzuordnen. Durch die vorspringenden Abschnitte 201a,202a wird die Möglichkeit geschaffen, Antriebseinheiten 143 so anzuordnen, dass sie über den Träger 141 des Antriebsmoduls 140 seitlich hinausragen. Wegen dieses seitlichen Versatzes kann an den jeweils gegenüberliegenden Wandabschnitten 202c,201c durch deren zurückspringende Ausgestaltung Bauraum gespart werden.

### Bezugszeichenliste

- 100: Nummerierwerk
- 110: Nummeriereinheit
- 111: Räderachse
- 112, 115: Lagerblock
- 113: Ziffernrad
- 114: Zahnrad
- 116, 117: Fixiermittel
- 140: Antriebsmodul
- 141: Träger
- 141a: klappbarer Abschnitt des Trägers
- 143: Antriebseinheit
- 143a: Motor
- 143b: Vorschaltgetriebe
- 143c: Antriebswelle
- 143d: Antriebsritzel
- 144: Ausnehmung
- 145: Halterung
- 146a, 146b: bestückte Leiterplatte
- 147: Kabel
- 149, 150: Seitenflächen des Trägers
- 149a, 149b: Abschnitte der Seitenfläche 149
- 150a, 150b: Abschnitte der Seitenfläche 150
- 152: Interface-Stecker
- 153: Gewindebohrung
- 154: Positionieröffnung
- 155: Schraube

- 180: Gehäuse
- 181: Gehäuseteil
- 181a: Boden des Gehäuses
- 181b, 181c: Seitenwand des Gehäuses
- 182, 183: Lageröffnungen
- 184: Ausnehmung
- 185, 186: Seitenflächen der Ausnehmung
- 187: Spalt
- 188, 189: Platte
- 190, 193: Durchbrechung
- 191: Drehachse
- 192: Deckel
- 193: Durchbrechung
- 194: Schraube
- 195, 196 ,197, 198, 199: Gewindebohrung Ausnehmung
- 201a, 202a: vorspringender Bereich der Wand
- 201b, 202b: gerade verlaufender Bereich der Wand
- 201c, 202c: zurückspringender Bereich der Wand
- 202, 203: Positionierstifte

## Patentansprüche

1. Nummerierwerk (100) mit einem Gehäuse (180),
mit einer zumindest abschnittsweise in dem Gehäuse (180) angeordneten Nummeriereinheit (110), wobei die Nummeriereinheit (110) eine Räderachse (111), auf der mehrere jeweils einzeln verstellbare Ziffernräder (113) drehbar angeordnet sind, und mindestens eines der Ziffernräder (113) über ein dem Ziffernrad (113) zugeordnetes Zahnrad (114) antreibbar ist, aufweist,
mit einem Antriebsmodul (140), wobei das Antriebsmodul (140) einen Träger (141) und für zumindest einige der jeweils über ein Zahnrad (114) antreibbaren Ziffernräder (113) Antriebseinheiten (143) mit einer Antriebswelle (143c), mit einem mit der Antriebswelle (143c) verbundenen Antriebsritzel (143d) zum Antreiben des Zahnrads (114) und mit einem Motor (143a), der direkt oder über ein Vorschaltgetriebe (143b) mit der Antriebswelle (143c) verbunden ist, so dass die Antriebswelle (143c) durch den Motor (143a) in Rotation versetzbar ist, aufweist, und mit einer Steuerelektronik zur Ansteuerung der Motoren (143a),
**dadurch gekennzeichnet, dass** das Gehäuse (180) ein Gehäuseteil (181) aufweist, in dem einerseits die Nummeriereinheit (110) an beiden Enden der Räderachse (111) und andererseits das Antriebsmodul (140) derart gelagert sind, dass ihre relative Position zueinander fest vorgegeben ist und dass die Nummeriereinheit (110) und das Antriebsmodul (140) zumindest dann, wenn eine Fixiereinrichtung gelöst ist, als komplette Baugruppe entnehmbar sind.

2. Nummerierwerk (100) nach Anspruch 1,
**dadurch gekennzeichnet, dass** die Nummeriereinheit (110) und das Antriebsmodul (140) so entnehmbar gelagert sind, dass die Richtung, in die die Nummeriereinheit (110) entnommen werden kann und die Richtung, in die das Antriebsmodul (140) entnommmen werden kann, gleich ist.

3. Nummerierwerk (100) nach Anspruch 1 oder 2,
**dadurch gekennzeichnet, dass** die Steuerelektronik mit dem Träger (141) des Antriebsmoduls (140) verbunden ist, so dass Antriebseinheiten (143) mit Träger (141) und Steuerelektronik gemeinsam als Baugruppe entnehmbar sind.

4. Nummerierwerk (100) nach Anspruch 3,
**dadurch gekennzeichnet, dass** die Steuerelektronik auf mindestens zwei bestückte Leiterplatten (146a, 146b) aufgeteilt ist, die mit einem Kabel (147) miteinander verbunden sind, und dass das Gehäuseteil (181), in dem Nummeriereinheit (110) und das Antriebsmodul (140) gelagert sind, eine Ausnehmung (198) zur Aufnahme des Kabels (147) aufweist.

5. Nummerierwerk (100) nach einem der vorstehenden Ansprüche,
**dadurch gekennzeichnet, dass** Kabel, welche die Motoren (143a) mit der Steuerelektronik verbinden, zumindest abschnittsweise durch einen Spalt (187) zwischen einer Seitenfläche (149a) des Trägers (141) des Antriebsmoduls (140) und einer dem Träger (141) des Antriebsmoduls (140) zugewandten Fläche (186) des Gehäuseteils (181), in dem Nummeriereinheit (110) und das Antriebsmodul (140) gelagert sind, geführt sind.

6. Nummerierwerk (100) nach einem der vorstehenden Ansprüche,
**dadurch gekennzeichnet, dass** alle Antriebseinheiten (143) an einem einzigen Träger (141) angeordnet sind.

7. Nummerierwerk (100) nach einem der vorstehenden Ansprüche,
**dadurch gekennzeichnet, dass** der Träger (141) auf seiner der Nummeriereinheit (110) zugewandten Oberfläche für jede Antriebseinheit (143) eine Ausnehmung (144) aufweist, in der Antriebswelle (143c), Antriebsritzel (143d) und zumindest ein Abschnitt des Motors (143a) angeordnet sind,
wobei sich die Ausnehmung (144) mit Ausnahme von Stellen, an denen eine Halterung (145) für die Antriebseinheit vorgesehen ist, über die gesamte Ausdehnung des Trägers (141) in Erstreckungsrichtung der Räderachse (111) erstreckt,
wobei die Oberfläche jeder Ausnehmung (144) die Form eines Segments eines Mantels eines Zylinders hat, dessen Achse mit der Drehachse der Antriebswelle (143c) zusammenfällt und dessen Radius an den Radius des Antriebsritzels (143d) angepasst ist,
und wobei die einzelnen Ausnehmungen (144) so angeordnet sind, dass die Achsen der ihre Oberfläche definierenden Zylinder und damit auch die Drehachsen der Antriebswellen (143c) so angeordnet sind, dass sie auf einem Kreissegment liegen.

8. Nummerierwerk (100) nach einem der vorstehenden Ansprüche,
**dadurch gekennzeichnet, dass** die Antriebsritzel (143d) direkt in die von ihnen angetriebenen Zahnräder (114) der Nummeriereinheit (110) eingreifen und in Erstreckungsrichtung der Räderachse (111) der Nummeriereinheit (110) versetzt zueinander angeordnet sind.

9. Nummerierwerk (100) nach Anspruch 8,
**dadurch gekennzeichnet, dass** unterschiedlichen Zahnräder (114) bewegende Motoren (143a) in Erstreckungsrichtung der Antriebswelle (143c) unterschiedlich weit über den Träger (141) hinausragen.

10. Nummerierwerk (100) nach Anspruch 9,
**dadurch gekennzeichnet, dass** im Gehäuse (180) Ausnehmungen (196,197) zur Aufnahme von über den Träger (141) hinausragenden Abschnitten der Motoren (143a) angeordnet sind.

11. Nummerierwerk (100) nach einem der vorstehenden Ansprüche,
**dadurch gekennzeichnet, dass** auf demselben Träger (141) angeordnete Gruppen von Antriebseinheiten (143) um 180° verdreht zueinander angeordnet sind.

12. Nummerierwerk (100) nach einem der vorstehenden Ansprüche,
**dadurch gekennzeichnet, dass** das Gehäuseteil (181), in dem die Nummeriereinheit (110) an beiden Enden der Räderachse und das Antriebsmodul (140) gelagert sind, den Boden (181a) des Gehäuses (180) und zumindest zwei Abschnitte von einander gegenüberliegenden Seitenwänden (181b,181c) des Gehäuses (180) umfasst.

13. Nummerierwerk (100) nach Anspruch 12,
**dadurch gekennzeichnet, dass** der Abschnitt des Gehäuseteils (181), der den Boden (181a) des Gehäuses bildet, eine Ausnehmung (184) zur Lagerung des Antriebsmoduls (140) durch zumindest partielle Aufnahme des Trägers (141) aufweist.

14. Nummerierwerk (100) nach Anspruch 13,
**dadurch gekennzeichnet, dass** die Form der Ausnehmung (184) derart an die Form des in die Ausnehmung (184) zur Lagerung aufzunehmenden Abschnitts des Trägers (141) angepasst ist, dass durch unmittelbaren Kontakt zwischen seitlicher Wandung (185,186) der Ausnehmung (184) und Träger (141) in einigen Abschnitten des Trägers (149b, 150a) eine Vorpositionierung oder eine exakte Positionierung des Trägers (141) gewährleistet ist, während in anderen Abschnitten des Trägers (149a,150b) ein Spalt (187) zwischen Träger (141) und seitlicher Wandung (185,186) der Ausnehmung (184) zur Aufnahme mindestens eines Verbindungskabels (148) zwischen einem Motor (143a) und der Steuerelektronik besteht.

15. Nummerierwerk (100) nach einem der Ansprüche 12 bis 14,
**dadurch gekennzeichnet, dass** bei jeder der Seitenwände (181b,181c) des Gehäuseteils (181) der in Druckrichtung gesehen obere Wandabschnitt jeweils ein vorspringender Bereich (201a,202a) ein gerade verlaufender Bereich (201b,202b) und ein zurückspringender Bereich (201c,202c) vorgesehen ist, wobei der vorspringende Bereiche (201a) der einen Seitenwand (181b) dem zurückspringenden Bereich (202c) der anderen Seitenwand (181c), der gerade verlaufende Bereich (201b) der einen Seitenwand (181b) dem gerade verlaufenden Bereich (202b) der anderen Seitenwand (181c) und der zurückspringende Bereich (201c) der einen Seitenwand (181b) und der vorspringende Bereich (202a) der anderen Seitenwand einander gegenüber liegen und geometrisch so aneinander angepasst sind, dass die Außenseiten der Seitenwände (181b,181c) von zwei Gehäuseteilen (181) ineinandergreifen können.

16. Gehäuse (180) für ein Nummerierwerk (100) nach einem der vorstehenden Ansprüche,
**dadurch gekennzeichnet, dass** das Gehäuse (180) ein Gehäuseteil (181) mit Vorrichtungen einerseits zum Lagern einer Nummeriereinheit (110) an beiden Enden von deren Räderachse (111) und andererseits zum Lagern eines Antriebsmoduls (140) umfasst, wobei durch die Anordnung der jeweiligen Vorrichtungen die relative Position der Nummeriereinheit (110) und des Antriebsmoduls (140) des Nummerierwerks (100) zueinander fest vorgegeben ist.

17. Antriebsmodul (140) für ein Nummerierwerk (100) nach einem der Ansprüche 1 bis 14, wobei das Antriebsmodul (140) einen Träger (141) und für zumindest einige der jeweils über ein Zahnrad (114) antreibbaren Ziffernräder (113) Antriebseinheiten (143) mit einer Antriebswelle (143c), mit einem mit der Antriebswelle (143c) verbundenen Antriebsritzel (143d) zum Antreiben des Zahnrads (114) und mit einem Motor (143a), der direkt oder über ein Vorschaltgetriebe (143b) mit der Antriebswelle (143c) verbunden ist, so dass die Antriebswelle (143c) durch den Motor (143a) in Rotation versetzbar ist,
**dadurch gekennzeichnet, dass** das Antriebsmodul (140) als zumindest dann, wenn eine Fixiereinrichtung gelöst ist, komplett aus einem Nummerierwerk (100) entnehmbare Baugruppe ausgestaltet ist.

## Claims

1. A numbering machine (100) with a housing (180), with a numbering unit (110) arranged at least locally in the housing (180), wherein the numbering unit (110) has a wheel axle (111) on which a plurality of figure wheels (113) displaceable individually in each case are arranged in a rotatable manner, and at least one of the figure wheels (113) is capable of being driven by way of a toothed wheel (114) associated with the figure wheel (113),
with a drive module (140), wherein the drive module (140) has a carrier (141) and - for at least some of the figure wheels (113) capable of being driven by way of a toothed wheel (114) in each case - drive units (143) with a drive shaft (143c), with a drive pinion (143d) connected to the drive shaft (143c) in order to drive the toothed wheel (114) and with a motor (143a) which is connected directly or by way of a primary gear mechanism (143b) to the drive shaft (143c) so that the drive shaft (143c) is capable of being set in rotation by the motor (143a), and with an electronic control means for controlling the motors (143a),
**characterized in that** the housing (180) has a part (181) in which on the one hand the numbering unit (110) is mounted on both ends of the wheel axis (111) and on the other hand the drive module (140) is mounted in such a way that their relative position to each other is pre-set in a fixed manner, and the numbering unit (110) and the drive module (140) are capable of being removed as a complete sub-assembly at least when a fixing device is released.

2. A numbering machine (100) according to claim 1, **characterized in that** the numbering unit (110) and the drive module (140) are mounted in a removable manner in such a way that the direction in which the numbering unit (110) can be removed and the direction in which the drive module (140) can be removed are the same.

3. A numbering machine (100) according to claim 1 or 2, **characterized in that** the electronic control means is connected to the carrier (141) of the drive module (140) so that drive units (143) are capable of being removed jointly with the carrier (141) and the electronic control means as a sub-assembly.

4. A numbering machine (100) according to claim 3, **characterized in that** the electronic control means is divided into at least two fitted printed circuit boards (146a, 146b) which are connected to each other by a cable (147), and the housing part (181) in which the numbering unit (110) and the drive module (140) are mounted has a recess (198) for receiving the cable (147).

5. A numbering machine (100) according to any one of the preceding claims, **characterized in that** cables which connect the motors (143a) to the electronic control means are led at least locally through a gap (187) between a lateral face (149a) of the carrier (141) of the drive module (140) and a face (186) - facing the carrier (141) of the drive module (140) - of the housing part (181) in which the numbering unit (110) and the drive module (140) are mounted.

6. A numbering machine (100) according to any one of the preceding claims, **characterized in that** all the drive units (143) are arranged on a single carrier (141).

7. A numbering machine (100) according to any one of the preceding claims, **characterized in that** the surface of the carrier (141) facing the numbering unit (110) has for each drive unit (143) a recess (144) in which the drive shaft (143c), the drive pinion (143d) and at least one portion of the motor (143a) are arranged, wherein the recess (144) extends over the entire extent of the carrier (141) in the extension direction of the wheel axis (111) with the exception of places at which a holding means (145) for the drive unit is provided,
wherein the surface of each recess (144) is in the form of a segment of a jacket of a cylinder, the axis of which coincides with the axis of rotation of the drive shaft (143c) and the radius of which is adapted to the radius of the drive pinion (143d),
and wherein the individual recesses (144) are arranged in such a way that the axes of the cylinders defining their surface and thus also the axes of rotation of the drive shafts (143c) are arranged in such a way that they are situated on the segment of a circle.

8. A numbering machine (100) according to any one of the preceding claims, **characterized in that** the drive pinions (143d) engage directly in toothed wheels (114) of the numbering unit (110) driven by them and they are arranged offset with respect to each other in the extension direction of the wheel axis (111) of the numbering unit (110).

9. A numbering machine (100) according to claim 8, **characterized in that** motors (143a) moving various toothed wheels (114) project to different degrees beyond the carrier (141) in the extension direction of the drive shaft (143c).

10. A numbering machine (100) according to claim 9, **characterized in that** recesses (196, 197) for receiving portions of the motors (143a) projecting beyond the carrier (141) are arranged in the housing (180).

11. A numbering machine (100) according to any one of the preceding claims, **characterized in that** groups of drive units (143) arranged on the same carrier (141) are arranged offset from one another by 180°.

12. A numbering machine (100) according to any one of the preceding claims, **characterized in that** the housing part (181), in which the numbering unit (110) at both ends of the wheel axis and the drive module (140) are mounted, embraces the base (181a) of the housing (180) and at least two portions of mutually opposed lateral walls (181b, 181c) of the housing (180).

13. A numbering machine (100) according to claim 12, **characterized in that** the portion of the housing part (181), which forms the base (181a) of the housing, has a recess (184) for mounting the drive module (140) by receiving the carrier (141) at least in part.

14. A numbering machine (100) according to claim 13, **characterized in that** the shape of the recess (184) is adapted in such a way to the shape of the portion of the carrier (141) to be received in the recess (184) for mounting purposes that a pre-positioning or an exact positioning of the carrier (141) is provided by direct contact between the lateral wall (185, 186) of the recess (184) and the carrier (141) in some portions of the carrier (149b, 150a), while in other portions of the carrier (149a, 150b) a gap (187) is present between the carrier (141) and the lateral wall (185, 186) of the recess (184) in order to receive at least one connecting cable (148) between a motor (143a) and the electronic control means.

15. A numbering machine (100) according to any one of claims 12 to 14, **characterized in that** the upper wall portion as viewed in the printing direction - [namely] in each case a projecting region (201a, 202a), a region (201b, 202b) extending straight and a recessed region (201c, 202c) - is provided in the case of each of the lateral walls (181b, 181c) of the housing part (181), wherein the projecting [region] (201a) of one lateral wall (181b) is opposite the recessed region (202c) of the other lateral wall (181c), the region (201b) - extending straight - of one lateral wall (181b) is opposite the region (202b) - extending straight - of the other lateral wall (181c) and the recessed region (201c) of one lateral wall (181b) and the projecting region (202a) of the other lateral wall are opposite each other and are adapted to each other geometrically in such a way that the outer sides of the lateral walls (181b, 181c) of two housing parts can engage one in the other.

16. A housing (180) for a numbering machine (100) according to any one of the preceding claims, **characterized in that** the housing (180) comprises a part (181) with apparatus for mounting a numbering unit (110) at both ends of the wheel axis (111) thereof on the one hand and for mounting a drive module (140) on the other hand, wherein the relative position of the numbering unit (110) and of the drive module (140) of the numbering machine (100) is pre-set in a fixed manner with respect to each other by the arrangement of the respective apparatus.

17. A drive module (140) for a numbering machine (100) according to any one of claims 1 to 14, wherein the drive module (140) [has?] a carrier (141) and - for at least some of the figure wheels (113) capable of being driven in each case by way of a toothed wheel (114) - drive units (143) with a drive shaft (143c), with a drive pinion (143d) connected to the drive shaft (143c) in order to drive the toothed wheel (114) and with a motor (143a) which is connected directly or by way of a primary gear mechanism (143b) to the drive shaft (143c) so that the drive shaft (143c) is capable of being set in rotation by the motor (143a), **characterized in that** the drive module (140) is designed in the form of a sub-assembly which is capable of being removed complete out of a numbering machine (100) at least when a fixing device is released.

## Revendications

1. Mécanisme de numérotage (100) comportant un boîtier (180) ayant :
- une unité de numérotage (110) installée au moins partiellement dans le boîtier (180),
* l'unité de numérotage (110) comportant un axe de roulettes (111) recevant à rotation plusieurs roulettes à chiffres (113) mobiles séparément et au moins l'une des roulettes à chiffres (113) est entraînée par un pignon denté (114) associé à la molette à chiffres (113),
- un module d'entraînement (140),
* le module d'entraînement (140) ayant un support (141) et pour au moins certaines des roulettes à chiffres (113) entraînées chaque fois par un pignon (114), des unités d'entraînement (143) ayant un axe d'entraînement (143c), un pignon d'entraînement (143d) relié à l'axe d'entraînement (143c) pour entraîner le pignon (114) ainsi qu'un moteur (143a) relié directement ou par une transmission intermédiaire (143b) à l'arbre d'entraînement (143c) pour que l'arbre d'entraînement (143c) soit entraîné en rotation par le moteur (143a) et une électronique de commande pour commander les moteurs (143a),
mécanisme **caractérisé en ce que**
le boîtier (180) comporte une partie de boîtier (181) logeant d'une part l'unité de numérotage (110) par les deux extrémités des axes de roulettes (111) et d'autre part le module d'entraînement (140) de façon que leur position relative soit fixée,
l'unité de numérotage (110) et le module d'entraînement (140) étant extractibles sous la forme d'un ensemble complet lorsqu'une installation de fixation est libérée.

2. Mécanisme de numérotage (100) selon la revendication 1,
**caractérisé en ce que**
l'unité de numérotage (110) et le module d'entraînement (140) sont montés de manière extractible pour que la direction dans laquelle on peut extraire l'unité de numérotage (110) et la direction dans laquelle on peut extraire le module d'entraînement (140) soient identiques.

3. Mécanisme de numérotage (100) selon la revendication 1 ou 2,
**caractérisé en ce que**
l'électronique de commande est reliée au support (141) du module d'entraînement (140) pour que les unités d'entraînement (143) puissent être extraites en commun sous la forme d'un ensemble comprenant le support (141) et l'électronique de commande.

4. Mécanisme de numérotage (100) selon la revendication 3,
**caractérisé en ce que**
- l'électronique de commande est subdivisée en au moins deux plaques de circuit (146a, 146b) équipée de composants qui sont reliées par un câble (147), et
- la partie de boîtier (181) logeant l'unité de numérotage (110) et le module d'entraînement (140) comporte un évidement (198) pour recevoir le câble (147).

5. Mécanisme de numérotage (100) selon l'une des revendications précédentes,
**caractérisé en ce que**
des câbles reliant les moteurs (143a) à l'électronique de commande sont logés au moins partiellement dans un intervalle (187) entre une surface latérale (149a) du support (141) du module d'entraînement (140) et une surface (186) de la partie de boîtier (181) tournée vers le support (141) du module d'entraînement (140), surface de la partie de boîtier logeant l'unité de numérotage (110) et le module d'entraînement (140).

6. Mécanisme de numérotage (100) selon l'une des revendications précédentes,
**caractérisé en ce que**
toutes les unités d'entraînement (143) sont logées sur un unique support (141).

7. Mécanisme de numérotage (100) selon l'une des revendications précédentes,
**caractérisé en ce que**
la surface du support (141) tournée vers l'unité de numérotage (110) comporte un évidement (144) pour chaque unité d'entraînement (143), cet évidement recevant l'arbre d'entraînement (143c), le pignon d'entraînement (143d) et au moins un segment du moteur (143a),
* l'évidement (144), à l'exception d'emplacements pour une fixation (145) de l'unité d'entraînement, occupe toute l'extension du support (141) dans la direction d'extension de l'axe de roulettes (111),
* la surface de chaque évidement (144) a la forme d'un segment d'enveloppe cylindrique dont l'axe coïncide avec l'axe de rotation de l'arbre d'entraînement (143c) et dont le rayon est adapté au rayon du pignon d'entraînement (143d), et
* les différents évidements (144) sont situés pour que les axes de leur surface définissent les axes des cylindres formant leur surface et ainsi les axes de rotation des arbres d'entraînement (143c) se situent sur un segment de cercle.

8. Mécanisme de numérotage (100) selon l'une des revendications précédentes,
**caractérisé en ce que**
les pignons d'entraînement (143d) engrènent directement dans les pignons (114) de l'unité de numérotage (110) qu'ils entraînent et dans la direction d'extension de l'axe des roulettes (111), les pignons d'entraînement sont décalés les uns par rapport aux autres dans la direction d'extension de l'axe des roulettes (111) de l'unité de numérotage (110).

9. Mécanisme de numérotage (100) selon la revendication 8,
**caractérisé en ce que**
les moteurs (143a) entraînant les différents pignons (114) dépassent d'une longueur différente le support (141) dans la direction d'extension de l'axe d'entraînement (143c).

10. Mécanisme de numérotage (100) selon la revendication 9,
**caractérisé en ce que**
le boîtier (180) comporte des évidements (196, 197) pour recevoir les longueurs des moteurs (143a) qui dépassent du support (141).

11. Mécanisme de numérotage (100) selon l'une des revendications précédentes,
**caractérisé en ce que**
les groupes d'unités d'entraînement (143) installés sur le même support (141) sont tournés l'un vers l'autre de 180°.

12. Mécanisme de numérotage (100) selon l'une des revendications précédentes,
**caractérisé en ce que**
la partie de boîtier (181) logeant l'unité de numérotage (110) par les deux extrémités de l'axe des roulettes et le module d'entraînement (140) comprend le fond (181a) du boîtier (180) et au moins deux segments de paroi latérales (181b, 181c) opposées l'une à l'autre, du boîtier (180).

13. Mécanisme de numérotage (100) selon la revendication 12,
**caractérisé en ce que**
le segment de la partie de boîtier (181) qui forme le fond (181a) du boîtier comporte un évidement (184) pour recevoir le module d'entraînement (140) en recevant au moins partiellement le support (141).

14. Mécanisme de numérotage (100) selon la revendication 13,
**caractérisé en ce que**
la forme de l'évidement (184) est adaptée à la forme du segment du support (141) logé dans l'évidement (184) pour que par un contact direct entre la paroi latérale (185, 186) de l'évidement (184) et du support (141) dans les quelques segments du support (149b, 150a), se réalise un pré-positionnement ou un positionnement exact du support (141) alors que dans d'autres segments du support (149a, 150b) il subsiste un intervalle (187) entre support (141) et la paroi latérale (185, 186) de l'évidement (184) pour recevoir au moins un câble de liaison (148) entre un moteur (143a) et l'électronique de commande.

15. Mécanisme de numérotage (100) selon l'une des revendications 12 à 14,
**caractérisé en ce que**
pour chacune des parois latérales (181b, 181c) la paroi de boîtier (181) du segment de paroi supérieur selon la direction d'impression, il subsiste respectivement une zone en saillie (201a, 202a) avec une région droite (201b, 202b) et une région en retrait (201c, 202c), la région en saillie (201a) l'une des parois latérales (181b) étant en regard de la région en retrait (202c) de l'autre paroi latérale (181c), la région droite (201b) d'une paroi latérale (181b) étant en regard de la région droite (202b) de l'autre paroi latérale (181c) et la région en retrait (201c) d'une paroi latérale (181b) étant en regard de la région en saillie (202a) de l'autre paroi latérale et que ces régions soient adaptées géométriquement pour que les côtés extérieurs des parois latérales (181b, 181c) des deux parties de boîtier (181) s'interpénètrent.

16. Boîtier (180) pour un mécanisme de numérotage (100) selon l'une des revendications précédentes,
boîtier (180) **caractérisé en ce qu'**il
comporte une partie de boîtier (181) avec des dispositifs d'une part pour loger une unité de numérotage (110) par les deux extrémités de l'axe des roulettes (111) et d'autre part pour loger un module d'entraînement (140), la disposition des dispositifs respectifs prédéfinissant de manière fixe la disposition relative de l'unité de numérotage (110) et du module d'entraînement (140) du mécanisme de numérotage (100).

17. Module d'entraînement (140) pour un mécanisme de numérotage (100) selon l'une des revendications 1 à 14,
- le module d'entraînement (140) comportant un support (141) et pour au moins certaines des roulettes à chiffres (113) entraînées respectivement par un pignon (114), des unités d'entraînement (143) avec un arbre d'entraînement (143c),
- un pignon d'entraînement (143d) relié à l'arbre d'entraînement (143c) pour entraîner le pignon (114) et un moteur (143a) relié directement ou par une transmission intermédiaire (143b) à l'arbre d'entraînement (143c) pour entraîner l'arbre d'entraînement (143c) en rotation par le moteur (143a),
module d'entraînement (140) **caractérisé en ce que**
au moins, lorsqu'une installation de fixation est libérée, il est réalisé sous la forme d'un ensemble qui s'extrait complètement du mécanisme de numérotage.
